# FASCICULE DE BREVET EUROPEEN

(11) **EP 0 300 886 B1**
(45) Date de publication et mention de la délivrance du brevet: **30.12.1992**
(21) Numéro de dépôt: 88401847.4
(22) Date de dépôt: 15.07.1988
(51) Int. Cl.: B65D 83/00, B65D 35/28

(54) **Récipient distributeur de substance visqueuse**
Behälter zur Abgabe von pastösen Produkten
Dispensing device for viscous matter

(30) Priorité: 16.07.1987 FR 8710053; 31.05.1988 FR 8807223; 20.06.1988 FR 8808224
(43) Date de publication de la demande: 25.01.1989
(73) Titulaire: Wenmaekers, Paul, F-75015 Paris (FR)
(72) Inventeur: Wenmaekers, Paul, F-75015 Paris (FR)
(74) Mandataire: Martin, Jean-Jacques

(56) Documents cités:
- EP-A- 0 179 538
- FR-A- 89 921
- FR-A- 2 436 085
- US-A- 3 335 913
- US-A- 4 136 802
- US-A- 4 147 278
- US-A- 4 228 925

## Description

La présente invention est relative à un récipient distributeur de substance visqueuse.

Actuellement, les récipients distributeurs de substance visqueuse comportent habituellement un corps de récipient dans lequel est contenu un réservoir de substance visqueuse, réservoir en matériau semi-rigide tel que la tôle d'aluminium. Le réservoir de substance visqueuse est relié à une tête de distribution et le corps de réservoir est rempli d'un gaz sous pression. L'ouverture d'une vanne de distribution a pour effet, sur pression du gaz sur la paroi semi-rigide du réservoir, de provoquer l'expulsion de la substance visqueuse hors du récipient et sa distribution.

Ces récipients présentent plusieurs inconvénients parmi lesquels peuvent par exemple être mentionnés la déformation, nécessairement incomplète du réservoir de substance semi-rigide, notamment au voisinage du fond de celui-ci, laquelle a pour conséquence une perte non négligeable de substance visqueuse, celle-ci ne pouvant plus être expulsée du réservoir partiellement déformé.

En outre, le réservoir et le corps du récipient, doivent normalement, notamment dans le cas où la substance visqueuse est une substance médicamenteuse ou à propriétés cosmétologiques, être recouverts d'un vernis protecteur. On a constaté, dans certains cas, une insuffisance de caractéristiques de stabilité de ces vernis, en fonction de certaines substances, ce qui a pour effet de provoquer une corrosion des matériaux constitutifs du corps de récipient et/ou du réservoir avec pour conséquence une réduction non négligeable des délais de conservation et de stockage de ces substances ainsi conditionnées. Les risques de non fonctionnement de ces récipients résultent le plus souvent de la fuite progressive du gaz et de l'absence de pression au moment de l'utilisation ou de têtes de distribution défectueuses. Ces risques sont difficilement tolérables dans le cas où les substances médicamenteuses doivent être distribuées en vue d'interventions rapides telles que notamment les brûlures.

En outre, et compte tenu de la nature du gaz sous pression utilisé, ces récipients ne peuvent pas facilement être rechargés en substance visqueuse, et en conséquence, leur multiplication comme objet consommable à jeter après usage pose un problème non négligeable de destruction rationnelle pour éviter tout risque de pollution. Le risque d'explosion de ces récipients, lorsqu'ils sont soumis à des températures supérieures à 50°C est de plus non négligeable.

Le document US-A-4228925 décrit un récipient distributeur de substance visqueuse comportant : un corps de récipient, un réservoir constitué en matériau souple, contenant ladite substance, placé dans le corps de récipient, une tête de distribution susceptible d'être commandée à l'ouverture ou à la fermeture, et des moyens de pression comprenant des moyens élastiques prenant appui sur la paroi interne du corps de récipient pour exercer sur le réservoir, en présence de substance, une pression permanente, afin de permettre sur seule commande à l'ouverture de la tête de distribution, la distribution de ladite substance.

Le document EP-A-0179538 décrit tout d'abord dans son préambule des récipients distributeurs de substance visqueuse comprenant un réservoir constitué par un matériau souple élastique de sorte que lors du remplissage du réservoir en fluide les parois du réservoir soient mises en tension mécanique et exercent sur le fluide une pression permanente tendant à distribuer ledit fluide. Le document EP-A-0179538 décrit ensuite un récipient distributeur de fluide comprenant un réservoir souple formé de préférence par moulage de matière plastique, comprenant des plis longitudinaux permettant un pliage du réservoir à l'état vide, et un manchon élastique engagé sur le réservoir en matériau souple pour exercer sur celui-ci une pression tendant à distribuer le fluide contenu dans le réservoir.

La présente invention a pour objet de proposer un récipient distributeur de substance visqueuse dans lequel le réservoir permet sensiblement une expulsion totale de la substance visqueuse hors du réservoir et la distribution de celle-ci.

Un autre objet de la présente invention est la mise en oeuvre d'un récipient distributeur de substances visqueuses, susceptible d'être facilement rechargé et réutilisé, évitant en celà une trop grande multiplication de ce genre de récipient pour un même service rendu.

Un autre objet de la présente invention est la mise en oeuvre d'un récipient distributeur de substances visqueuses dans lequel le gaz propulseur utilisé dans les dispositifs de l'art antérieur peut être supprimé.

Un autre objet de la présente invention est la mise en oeuvre d'un récipient distributeur de substances visqueuses de haute qualité, dans lequel les risques de corrosion du corps de récipient et du réservoir sont supprimés. Ce récipient étant plus particulièrement destiné au conditionnement de substances à caractère médicamenteux et/ou cosmétologique.

Un autre objet de la présente invention est la mise en oeuvre d'un récipient distributeur de substances visqueuses permettant d'engendrer un flux ou filet d'écoulement de substance de dimension ajustable, en vue d'effectuer des applications médicamenteuses à caractère thérapeutique ou cosmétologique de différentes natures.

Le récipient distributeur de substance visqueuse objet de l'invention trouve avantageusement application au conditionnement et à la distribution de substances visqueuses liquides ou pâteuses, telles que des émulsions, substances utilisées aussi bien dans le domaine alimentaire telles que mayonnaises, moutardes, crèmes alimentaires que dans le domaine des substances ou produits d'hygiène corporelle, mousses à raser, mousses dépilatoires, ou des substances médicamenteuses ou à effet cosmétologique telles que crèmes de traitement ou de protection anti-solaire, crèmes anti-contusions ou hématomes, ou produits cosmétiques.

Le récipient distributeur de substance visqueuse conforme à la présente invention, du type comportant :
- un corps de récipient,
- un réservoir constitué en matériau souple, contenant ladite substance, placé dans le corps de récipient,
- une tête de distribution susceptible d'être commandée à l'ouverture ou à la fermeture,
- des moyens de pression comprenant des moyens élastiques, prenant appui sur la paroi interne du corps de récipient pour exercer, sur ledit réservoir, en présence de substance, une pression permanente, afin de permettre sur seule commande à l'ouverture de la tête de distribution, la distribution de ladite substance,
est caractérisé en ce que lesdits moyens élastiques sont constitués par deux lames élastiques formant ressort, entre lesquelles ledit réservoir souple est placé, une extrémité ou bord latéral des lames élastiques prenant appui contre la paroi interne du corps de récipient pour former un étui déformable dans lequel ledit réservoir souple est placé.

L'invention sera mieux comprise à la lecture de la description et à l'observation des dessins ci-après dans lesquels :
- la figure la représente, selon une vue en coupe suivant un plan de symétrie longitudinal, un récipient de distribution d'une substance visqueuse conforme à l'objet de la présente invention,
- les figures 1b à 1d représentent une vue du récipient distributeur objet de l'invention selon un plan de coupe AA de la figure 1a suivant différentes étapes de remplissage ou de distribution du récipient distributeur selon l'invention et de son réservoir,
- la figure 2a représente selon une vue de face une tête de distribution du récipient distributeur objet de l'invention dans un mode de réalisation particulièrement avantageux,
- la figure 2b représente une vue en coupe selon un plan de coupe BB de la figure 2a,
- la figure 3a représente une vue en coupe selon un plan de symétrie longitudinal d'un mode de réalisation d'une tête de distribution particulièrement avantageux plus particulièrement destiné à la distribution de substances visqueuses médicamenteuses,
- la figure 3b représente une vue en coupe selon un plan de coupe CC de la figure 3a,
- la figure 4 représente une vue en coupe selon un plan de symétrie longitudinal d'un mode de réalisation particulier de la tête de distribution représentée en figures 3a et 3b et dans lequel une valve d'admission de substance est prévue afin d'assurer la charge ou la recharge du réservoir du récipient distributeur objet de l'invention,
- la figure 5 représente selon une vue en coupe suivant un plan de symétrie longitudinal, une cartouche de rechargement d'un récipient distributeur selon l'invention,
- la figure 6 représente une vue isométrique d'une cartouche de remplissage du réservoir d'un récipient distributeur selon l'invention,
- la figure 7 représente un mode de réalisation particulièrement avantageux non limitaifs des lames élastiques ou ressorts.
- la figure 8 représente en coupe transversale un premier mode de réalisation de l'élément de protection des bords des lames élastiques formant ressort,
- la figure 9 représente, en coupe transversale, un deuxième mode de réalisation préférentiel de l'élément de protection des bords des lames élastiques formant ressort,
- la figure 10 représente une vue en coupe longitudinale de l'agencement des lames élastiques formant ressort dans le corps de récipient,
- la figure 11 représente une vue en coupe transversale selon un plan de coupe AA de la figure 10,
- la figure 12 représente une vue en coupe longitudinale d'un récipient selon l'invention en cours de montage et de fabrication.

Le récipient distributeur de substance visqueuse objet de l'invention sera tout d'abord décrit en liaison avec les figures 1a, 1b, 1c, 1d.

Conformément à la figure la précitée, le récipient distributeur de substance visqueuse objet de l'invention comporte un corps de récipient 1, muni d'un réservoir 2 contenant la substance visqueuse à distribuer. Le récipient distributeur de substance visqueuse objet de l'invention comporte également une tête de distribution 3, susceptible d'être commandée à l'ouverture ou à la fermeture, afin d'assurer la distribution de la substance précitée ou son stockage dans le récipient.

Conformément à un aspect particulièrement avantageux du récipient distributeur objet de l'invention, celui-ci comporte un réservoir noté 2, constitué en matériau souple, et des moyens notés 20,23 désignés par moyens de pression, permettant d'exercer sur le réservoir 2, en présence de substance, une pression permanente. Les moyens de pression précités associés au réservoir en matériau souple permettent sur seule commande à l'ouverture de la tête de distribution 3, la distribution de la substance visqueuse à distribuer.

Selon un premier aspect particulièrement avantageux du récipient distributeur objet de l'invention, le réservoir 2 est constitué par un matériau souple élastique constituant la ou les parois du réservoir. Ces parois lors du chargement en substance visqueuse à distribuer sont mises en tension mécanique.

Selon l'invention, les moyens de pression comprennent, des moyens élastiques 23 prenant appui sur la paroi interne du corps de récipient 1. Ces moyens élastiques 23 permettent alors d'appliquer sur la paroi externe du réservoir 2 constituant un matériau souple une pression permanente précitée, et leur effet peut ainsi s'ajouter à l'effet de tension élastique des parois du réservoir souple 2 lorsque celui-ci est constitué en un matériau élastique.

L'utilisation d'un réservoir 2 souple élastique est particulièrement avantageuse car le volume utile de substance peut être sensiblement égal au volume interne du corps du récipient 1.

Un mode de réalisation des moyens élastiques 23 sera décrit en liaison avec les figures 1b, 1c, 1d précédemment citées.

Ainsi que représenté en coupe selon le plan AA de la figure 1a, dans les figures précitées, les moyens élastiques 23 sont constitués par deux lames élastiques notées 231 et 232. Les lames élastiques précitées forment ressort et le réservoir souple 2 constitué en matériau élastique ou non est placé entre les lames 231 et 232 précitées. Ainsi que représenté sur les figures précitées, l'extrémité ou bord latéral des lames élastiques prend appui contre la paroi interne du corps du récipient 1, pour former un étui déformable dans lequel le réservoir souple 2 contenant la substance visqueuse à distribuer est ainsi placée.

De manière avantageuse non limitative, le réservoir 2 constitué en un matériau souple, peut être avantageusement constitué en un matériau compatible avec la substance visqueuse. Ainsi, le réservoir en matériau souple peut être constitué en un latex, en un matériau élastomère ou en tout matériau susceptible de présenter une stabilité physico-chimique convenable, vis-à-vis de la substance à distribuer. Le réservoir 2 peut être également constitué par des matériaux divers tels que la tôle d'aluminium vernie, ce type de réservoir pouvant être rechargé à plusieurs reprises, pourvu que leur circonférence n'excède pas deux fois le diamètre intérieur du corps de récipient 1. Dans ces conditions, le volume utile est d'environ 36 % du volume interne du corps de récipient 1.

Sur la figure 1b, on a représenté le réservoir souple 2 entièrement vide de substance à distribuer, celui-ci étant alors maintenu entre les deux lames élastiques 231 et 232, lesquelles sont alors sensiblement planes. Au contraire, en figure 1c, l'ensemble se trouve en position intermédiaire, le réservoir 2 contenant une réserve suffisante de substance à distribuer, et les lames élastiques 231, 232 exerçant sur celui-ci leur pression en permanence. En figure 1d, on a au contraire représenté le réservoir 2 totalement rempli de substance à distribuer, les lames élastiques 231 et 232 étant totalement plaquées contre la paroi interne du corps de récipient 1.

Ainsi qu'on le remarquera notamment en figure 1a, l'extrémité supérieure du réservoir 2 en matériau souple est raccordée à un embout 30 directement solidaire de la tête de distribution 3.

De manière non limitative, et selon le mode de réalisation représenté en figure 1a, la tête de distribution 3 comporte un capot d'obturation 31 du corps du récipient 1, le capot 31 comportant une buse d'admission 32 de la substance visqueuse à distribuer. La buse d'admission/distribution 32 est bien entendu reliée à l'embout 30 et peut comporter de manière avantageuse non limitative, une vanne 33 susceptible d'être commandée à l'ouverture ou à la fermeture. La vanne peut être constituée par un système du genre robinet, et ne sera pas décrite plus en détail, ces systèmes étant connus en tant que tels de l'état de la technique.

Bien entendu, afin d'assurer la distribution de la substance visqueuse à distribuer, la buse de distribution 32 de la substance visqueuse est avantageusement prolongée par un ajutage de distribution 34, lequel est réglable en fonction de la substance visqueuse à distribuer et de la fonction cosmétologique et/ou médicamenteuse ou alimentaire ou de produit d'hygiène de celle-ci.

Le chargement du récipient distributeur objet de l'invention en substance visqueuse à distribuer peut être effectué par exemple a' l'aide d'une pompe à pression. La pression nécessaire au chargement peut être diminuée par l'utilisation, ainsi que représenté en figure 1b et 1c notamment, de pastilles en matériau magnétique notées 2310 et 2320, ces pastilles étant respectivement accolées sur la face externe des lames élastiques 231, 232. Lors du remplissage, le récipient objet de l'invention peut être placé entre les poles d'un électro-aimant, lequel permet d'assurer la traction des lames métalliques 231 et 232 précitées, vers les parois internes du corps du récipient 1, diminuant en celà la pression nécessaire au remplissage du réservoir en matériau souple 2, et en conséquence de la pompe à pression utilisée.

La viscosité du produit à distribuer détermine en fait la raideur des lames élastiques 231 ou 232 utilisées.

L'ouverture de la vanne 33 entraîne, après chargement, immédiatement l'expulsion du produit ou substance visqueuse à distribuer conditionnée, d'une part grâce à l'élasticité du matériau constitutif du réservoir souple 2 et d'autre part grâce à l'action des lames élastiques 231 et 232, lesquelles reviennent progressivement à leur position d'origine, telle que représentée en figure 1b.

En ce qui concerne le réservoir souple 2, celui-ci doit être constitué en un matériau compatible avec le produit à distribuer. Ce matériau doit être très élastique pour contribuer à l'expulsion et à la distribution de la substance visqueuse à distribuer, mais aussi afin de permettre plusieurs rechargements du récipient distributeur objet de l'invention.

Cette possibilité de réutilisation d'un récipient distributeur apparaît beaucoup plus pratique et aseptique en ce qui concerne les produits cosmétologiques et/ou médicamenteux et celle-ci est susceptible de présenter un grand intérêt particulièrement pour les milieux hospitaliers et leurs antennes mobiles, ainsi que les services médicaux des forces armées.

De manière générale, la viscosité de la substance visqueuse à distribuer et la section de la buse 32 détermine la raideur des lames élastiques 231, 232, lesquelles de préférence ne présenteront pas d'angle vif. La mise en place des lames métalliques 231 et 232 dans le boîtier peut être effectuée avant, après ou pendant l'introduction du réservoir souple 2, pourvu que le réservoir souple précité soit introduit entre les lames ainsi que représenté en figure 1b notamment. Le montage de l'ensemble dans le corps de récipient 1 ne présente aucune difficulté majeure. La tête de distribution 3 pouvant ensuite être rapportée par vissage sur le corps de récipient 1, ainsi que représenté en figure la notamment.

Un mode de réalisation particulièrement avantageux d'un récipient distributeur de substance visqueuse conforme à l'objet de la présente invention, sera maintenant décrit en liaison avec la figure 2 et en particulier, un mode de réalisation d'un ajutage de distribution 34 réglable de la tête de distribution 3 susceptible d'être utilisé pour la distribution d'un produit à effet médicamenteux et/ou cosmétologique, tel que des produits de très grande qualité, commercialisés sous la marque de fabrique "BIAFINE" ou "ABI". Ce produit, on le sait, est particulièrement avantageux pour le traitement des brûlures provoquées par exposition solaire trop importante ou par exposition à des températures trop élevées de l'épiderme, notamment dans le cas de blessure subie par le personnel de lutte contre les incendies, ce produit étant encore particulièrement efficace pour le traitement des contusions ou analogues.

Ainsi que représenté en figure 2, l'ajutage réglable 34 de distribution de la substance visqueuse précitée peut comporter avantageusement un tube cylindrique 340, ce tube étant muni sur une de ses lignes génératrices d'une fente notée 3401 de largeur d'ouverture déterminée. En outre, l'ajutage 34 de distribution, réglable, comporte un moyen obturateur de fente noté 341, ce moyen obturateur de fente étant susceptible d'être commandé pour dégager ou obturer la fente 3401 ménagée sur le tube cylindrique 340. Sur la figure 2a, on a représenté un ajutage de distribution réglable 34 vu de face, la fente 3401 étant représentée en pointillé puisque celle-ci se trouve obturée et donc occultée par le moyen 341, obturateur de fente.

Sur la figure 2b, on a représenté une coupe selon le plan de coupe noté BB de la figure 2a, l'ajutage 34 de distribution réglable.

Sur les figures 2a et 2b précitées, et conformément à celles-ci, le moyen 341 obturateur de fente peut comprendre une pièce 3410 en forme de manchon cylindrique ouvert, cette pièce comportant au niveau d'un de ses bords latéraux un prolongement 3411 formant languette de manoeuvre de l'obturateur de fente 341. Ainsi qu'on le comprendra aisément à l'observation des figures 2a et 2b, la pièce 3410 est engagée à rotation autour du tube cylindrique 340, de façon que sur commande de la languette de manoeuvre 3411, le moyen obturateur de fente 341 permette de dégager ou obturer la fente 3401 ménagée sur le tube cylindrique. Ainsi qu'on le remarquera en outre en figure 2b, un ressort de rappel 3412 peut être prévu, il prend appui sur le capot 31 constituant la tête de distribution 3 en assurant l'obturation du corps du récipient 1, le ressort 3412 précité prenant également appui sous la languette de manoeuvre 3411. En position de repos, le ressort maintient la fente 3401 en positon obturée, en l'absence d'actionnement de la languette de manoeuvre 3411.

Bien entendu, la vanne 34 ayant été mise en position d'ouverture, la manoeuvre des moyens obturateur 341 permet par le dégagement de la fente 3401 précitée d'assurer ainsi la distribution de la substance visqueuse à distribuer. Bien entendu, le mode de réalisaton tel que représenté en figure 2a et 2b n'est pas limitatif, la pièce 3410 en forme de manchon cylindrique ouvert, pouvant, sans sortir du cadre de l'objet de la présente invention, être éventuellement montée à rotation à l'intérieur du cylindre 340.

Un mode de réalisation particulièrement avantageux des moyens obturateurs 341, sera décrit en liaison avec la figure 2a.

Selon la figure précitée, en vue d'assurer une distribution de la substance visqueuse selon une largeur d'écoulement déterminée, notamment en vue de l'utilisation spécifique de substances médicamenteuses telles que précédemment décrites pour le traitement de brûlure, pour lesquelles il est toujours très délicat d'assurer un étalement de la substance de traitement sur toute l'étendue de la blessure par brûlure, la pièce 3410 en forme de manchon cylindrique ouvert peut comporter avantageusement au niveau de son bord latéral opposé au bord latéral comportant le prolongement 3411 formant languette de manoeuvre, un bord d'obturation 3413 comportant au moins une partie inclinée par rapport à l'axe longitudinal de la fente 3401. Ainsi, en fonction de la pression exercée sur la languette de manoeuvre 3411, et de la rotation correspondante de la pièce 3410 en forme de manchon ouvert, la longueur de la fente ainsi découverte, assurant l'écoulement de la substance à distribuer, varie en proportion directe de l'angle de rotation précité.

Ainsi qu'on l'a représenté d'ailleurs en figure 2a, le bord d'obturation 3413 peut comprendre deux parties inclinées opposées notées A et B formant chevron, les deux parties inclinées de longueur identique étant reliées par une échancrure notée C, dont la dimension correspond à l'épaisseur de la fente 3401. Bien entendu, pour un angle de rotation de la pièce 3410 en forme de manchon cylindrique ouvert, le plus faible, l'échancrure C permet au plus l'ouverture d'un orifice sensiblement circulaire situé au centre de la fente 3401, l'orifice précité permettant l'écoulement de la substance visqueuse, selon un filet sensiblement, dont le diamètre est voisin de la largeur d'ouverture de la fente. Pour un angle de rotation de la pièce 3410 en forme de manchon cylindrique ouvert, la longueur de fente dégagée est symétrique par rapport au plan de coupe BB de la figure 2a, la totalité de la longueur de la fente 3401 pouvant être dégagée pour la rotation maximale de la pièce 3410 en forme de manchon cylindrique ouvert.

Bien entendu, afin de faciliter l'utilisation de la tête de distribution 3 et de la l'ajutage de distribution 34 tel que décrit notamment en figure 2a et 2b, soit par le personnel soignant, soit par le blessé lui-même, la pièce 3410 en forme de manchon cylindrique ouvert peut avantageusement comporter des graduations représentatives par rapport à un repère de la dimension d'ouverture de la fente 3401.

Ainsi qu'on le notera sur les figures 2a et 2b notamment, la pièce 3410 en forme de manchon peut être montée à glissement sur le tube cylindrique 340 entre deux guides latéraux 3414, 3415, assurant également l'étanchéité de l'ajutage de distribution 34. Bien entendu, le repère fixe permettant le repérage des graduations et en définitive de l'ouverture de la fente peut être situé sur l'un des guides latéraux 3414 ou 3415.

Ainsi qu'on le remarquera notamment en figure 2a et 2b, l'axe longitudinal du tube cylindrique 340 et de la pièce 3410 en forme de manchon cylindrique ouvert, est perpendiculaire à l'axe longitudinal de la buse 32 d'admission/distribution de la substance visqueuse à distribuer.

Un mode de réalisation particulièrement avantageux d'un ajutage de distribution 34 particulièrement destiné à un récipient distributeur de substance visqueuse telle qu'une substance médicamenteuse entrant dans la composition d'une trousse de secours de personnel d'intervention opérationnel sera décrit en liaison avec les figures 3a et 3b.

Selon les figures précitées, l'axe longitudinal du tube cylindrique 340 et de la pièce 3410 en forme de manchon cylindrique ouvert est parallèle à l'axe longitudinal de la buse 32 d'admission distribution de la substance visqueuse à distribuer et dans le prolongement de celui-ci.

Dans ce cas, ainsi qu'on le remarquera d'ailleurs notamment en figure 3a et 3b, la pièce 3410 en forme de manchon cylindrique ouvert et le tube cylindrique 340 présentent chacun un diamètre très supérieur au diamètre de la buse 32 d'admission/distribution de la substance visqueuse à distribuer. Ainsi, la buse 32 d'admission/distribution de substance visqueuse à distribuer forme vis-à-vis de la pièce 3410 en forme de manchon cylindrique ouvert et du tube cylindrique 340 un axe central et l'espace compris entre la buse de distribution 32 et le manchon cylindrique ouvert 3410 et le tube cylindrique 340 forme un réservoir tampon dans lequel la substance visqueuse à distribuer s'accumule avant distribution par l'intermédiaire de la fente 3401. La quasi-totalité de la substance visqueuse à distribuer peut ainsi être récupérée par l'utilisateur ainsi qu'il sera décrit ci-après dans la description, cette récupération pouvant intervenir de manière particulièrement avantageuse, même en l'absence de pression exercée par les lames métalliques, élastiques 231 et 232 précédemment décrites. Bien entendu, ainsi qu'on le comprendra facilement, en l'absence de pression exercée effectivement par les lames élastiques 231 et 232, le réservoir souple 2 étant sensiblement vide, l'utilisateur a alors la possibilité d'ôter l'ensemble constitué par le tube cylindrique 340 et par le manchon cylindrique ouvert 3410 formant réservoir tampon, cet ensemble étant enfiché sur la buse de distribution 32, et de récupérer la substance visqueuse contenue dans le réservoir tampon précité afin d'utiliser celle-ci.

Ainsi qu'on l'a représenté selon une coupe longitudinale en figure 3a, l'ensemble constitué par le tube cylindrique 340 et par le manchon cylindrique 3410 ouvert et formant réservoir tampon, comprend deux parois circulaires d'obturation du réservoir tampon. Une première paroi circulaire 3421 forme le fond du réservoir tampon et est munie d'un trou traversant 34210 et une deuxième paroi circulaire 3420 formant couvercle du réservoir tampon est muni d'un trou borgne 34220. Le trou traversant et le trou borgne présentent un diamètre permettant l'enfichage de l'ensemble sur la buse d'admission/distribution 32. Sur la figure 3a, l'espace formant réservoir tampon est noté 3432. Sur cette même figure, on a représenté en pointillé, d'une part le bord d'obturation 3413, lequel n'apparaît pas dans la vue en coupe, la partie supérieure de la pièce 3410 en forme de manchon ouvert étant supprimée, ainsi que la fente de distribution 3401, laquelle est normalement ménagée sur la partie supérieure du tube cylindrique 340, cette partie n'apparaissant pas non plus dans le plan de coupe de la figure 3a. Bien entendu, le trou borgne 34220 peut être muni de tout système à cliquet de type classique, permettant l'enfichage et la fixation convenable de l'extrémité de la buse de distribution 32. Ce mode de fixation classique ne sera pas décrit, celui-ci pouvant normalement être mis en oeuvre par l'homme du métier. Bien entendu, la buse de distribution 32 est munie d'un orifice de distribution 320, par exemple en sa partie supérieure, afin d'assurer l'écoulement de la substance visqueuse à distribuer dans le réservoir tampon 3432. La fente de distribution 3401 disposée sur le tube cylindrique 340 permet alors d'assurer l'écoulement et la distribution de la substance visqueuse à distribuer, sur actionnement de la pièce 3410 en forme de manchon cylindrique ouvert, par mise en rotation de celle-ci sur le tube cylindrique 340.

Sur la figure 3b, on a représenté une vue en coupe selon le plan transversal CC de la figure 3a. Sur cette figure, on notera sur la pièce en forme d'un manchon cylindrique ouvert 3410, la présence d'une pièce rapportée notée 3416, laquelle constituée par exemple en matière moulée, est destinée à faciliter la manoeuvre de la pièce 3410 en forme de manchon cylindrique ouvert pour dégager la fente de distribution 3401. La pièce 3416 précitée peut avantageusement présenter un alvéole 3417, dans lequel l'utilisateur peut engager un doigt ou le pouce par exemple, afin d'entraîner en rotation la pièce 3410 en forme de manchon cyindrique ouvert, pour assurer le dégagement de la fente de distribution 3401 de manière analogue au mode de réalisation de la figure 2a. Ainsi qu'on le notera notamment sur la figure 3b, les bords constituant bord d'obturation 3413 de l'élément d'obturation 341 peuvent avantageusement être biseautés. Bien entendu, afin d'assurer le rappel de la pièce 3410 en forme de manchon cylindrique ouvert en position de fermeture et d'occultage de la fente de distribution 3401, la pièce 3410 précitée, en forme de manchon cylindrique ouvert peut être rendue solidaire d'un ou plusieurs ressorts spiraux notés 3418, montés dans une gorge du fond 3421 ou du couvercle 3422. Le ou les ressorts spiraux précités peuvent être montés dans une gorge ménagée dans le fond ou le couvercle précédemment mentionnés et ils sont rendus solidaires de la pièce 3410 en forme de manchon cylindrique ouvert, ces ressorts spiraux ramenant, en l'absence d'action de l'utilisateur pour assurer l'ouverture de la fente distributrice 3401, la pièce 3410 en forme de manchon cylindrique ouvert en position d'obturation de la fente précitée. Les ressorts spiraux agissent de manière analogue, aux ressorts spiraux utilisés dans les mouvements d'horlogerie à entraînement mécanique.

Une variante de réalisation particulièrement avantageuse de l'ajutage de distribution 34, tel que représenté en figure 3a et 3b précédemment, sera maintenant décrite en liaison avec la figure 4, ce mode de réalisation permettant d'assurer le chargement et /ou le rechargement du récipient distributeur objet de l'invention et la distribution de la substance visqueuse à distribuer dans les meilleures conditions de facilité de mode opératoire et d'aseptie dans le cas de substance de type cosmétologique et/ou médicamenteux.

Ainsi que représenté en figure 4, la vanne 33 étant supprimée au niveau de la buse d'admission/distribution 32, la paroi 3422 formant couvercle peut être munie d'une valve 3423 directement reliée à la buse d'admission/distribution 32. La valve 3423 présente un embout femelle externe 34230, lequel permet le chargement du réservoir souple 2 en substance visqueuse, à partir d'un embout mâle 34231 relié à une réserve de substance visqueuse en surpression relative par rapport à la cavité interne du réservoir souple 2. La valve 3423 est représentée directement reliée à la buse de distribution 32, la valve 3423 étant munie de manière classique d'un clapet anti-retour 34232. Au lieu d'une paroi de fond, le tube cylindrique 340 peut être muni à son extrémité d'un filetage 3400 permettant le vissage de celui-ci sur le capot 31 obturateur du corps de récipient 1. On notera en particulier que la fente de distribution 3401 peut être munie d'un prolongement 34010 dont la fonction sera décrite ci-après. En outre, le couvercle 3422 peut être muni de zones d'affaiblissement 34225, ainsi que représenté sur la figure 4. La fente de distribution 3401 étant occultée, l'injection sous pression est réalisée, le réservoir tampon 3432 étant rempli de substance visqueuse sous pression et s'écoulant par l'orifice 320 de la buse d'admission 32 vers le réservoir souple 2. Les zones d'affaiblissement 34225 précitées en raison de leur forme spécialement adaptée, le capot 3422 réalisant un assemblage du type clé de voûte réalisant convenablement l'obturation du réservoir tampon 3432, la substance s'écoule par l'orifice 320 de la buse d'admission 32 vers le réservoir souple 2 et remplit celui-ci. De la même manière, le réservoir 2 étant rempli, ainsi que le réservoir tampon 3432, l'ouverture de la fente de distribution, par la manoeuvre de la pièce 3410 en forme de manchon cylindrique ouvert, a pour effet de provoquer la distribution de la substance visqueuse sur une largeur d'écoulement, ainsi que décrit en liaison avec la figure 2a par exemple. Lorsque le réservoir souple est vide, le réservoir 2, le réservoir tampon 3432 est rempli de substance visqueuse à distribuer, mais en l'absence de pression. Le couvercle 3422 n'est plus soumis à pression et un simple effort exercé sur celui-ci vers l'intérieur du réservoir tampon 3432 a pour effet, la fente 3401 étant ouverte et en particulier son prolongement 34010, de provoquer la récupération de la substance visqueuse contenue dans le réservoir tampon 3432, le couvercle 3422 jouant le rôle alors d'un piston. En outre, la substance visqueuse à distribuer peut également, dans certains cas, être récupérée par dosage au choix de l'utilisateur lorsque celui-ci se trouve en milieu hospitalier notamment.

L'ajutage de distribution tel que représenté en figure 4 est particulièrement avantageux dans la mesure où le rechargement ne demande aucun démontage. Toutefois, en milieu hospitalier, il est recommandé de ne pas utiliser le produit de réserve contenu dans le réservoir tampon 3432, avant rechargement afin de préserver l'aseptie.

Bien entendu, le corps de récipient 1 peut être constitué en un matériau rigide, tel que par exemple de la tôle d'aluminium ou même en un matériau semi-rigide ou un matériau souple tel que le polychlorure de vinyle par exemple. Dans ce cas, et en particulier dans le cas où le réservoir 2 est lui-même constitué en matériau élastique, en l'absence de moyens élastiques constitués par les lames élastiques formant ressort 231 et 232, l'utilisateur pourra, afin d'assurer une meilleure distribution de la substance à distribuer, exercer une pression manuelle sur le corps de récipient par exemple.

Ainsi qu'on l'a représenté en figure la notamment, le corps de récipient 1 peut comporter au moins un évent noté 10, cet évent pouvant être muni ou non d'une valve notée 100.

L'évent noté 10 et la valve notée 100 pourront avantageusement être utilisés pour la réalisation de récipient distributeur de substance visqueuse conformément à l'objet de l'invention, particulièrement adapté à une utilisation-réutilisation par rechargement sur site d'opération et d'utilisation dans les meilleures conditions d'aseptie notamment.

Des moyens préférentiels permettant d'assurer notamment le rechargement ou la recharge en substance visqueuse de traitement, conformément à l'objet de l'invention, seront maintenant décrits en liaison avec les figures 5 et 6.

Conformément à la figure 5, les moyens de rechargement peuvent consister, afin d'assurer le rechargement du réservoir souple 2, du récipient distributeur objet de l'invention précédemment décrit, en une cartouche de rechargement comportant un corps 5 de cartouche rigide, définissant un volume supérieur au volume interne du corps de récipient 1 du récipient distributeur selon l'invention. Le corps 5 de cartouche est muni d'une tête 51 d'accouplement à la valve 100 de l'évent 10. Le volume du corps de cartouche présente par exemple un vide primaire, soit un vide de l'ordre de 10⁻⁴ Torr par exemple. Bien entendu, la tête de d'accouplement 51 est munie d'une vanne notée 510.

En outre, les moyens de rechargement comportent également, ainsi que représentés en figure 6, afin d'assurer le remplissage du réservoir souple 2, une cartouche de remplissage du réservoir précité. La cartouche de remplissage représentée en figure 6, comporte par exemple un corps de cartouche en matériau souple 6, ce matériau étant bien entendu compatible avec la substance visqueuse de traitement. Bien entendu, la réserve de substance visqueuse est en surpression relative par rapport à la cavité interne du réservoir souple.

Dans un mode de réalisation avantageux de l'ensemble du dispositif objet de l'invention, c'est-à-dire le récipient distributeur tel que décrit précédemment et la cartouche de rechargement et la cartouche de remplissage, cette dernière peut, avantageusement, consister en un corps de cartouche en matériau souple, le corps de cartouche étant rempli à pression ambiante sensiblement. Bien entendu, le corps de cartouche 6 comporte une tête de distribution mâle notée 61, laquelle correspond sensiblement à l'embout mâle 34231 représenté en figure 4. La tête de distribution 61 comporte bien entendu une vanne de commande d'ouverture notée 610.

L'accouplement de la cartouche de remplissage ayant été effectué au niveau de la valve 3423, la vanne 610 étant maintenue fermée, il suffit alors à l'utilisateur d'engager la cartouche de rechargement 5 et en particulier la tête d'accouplement 51, au niveau de la valve 100 de l'évent 10 du corps du récipient 1, la vanne 510 de la tête d'accouplement 51 étant bien entendu maintenue fermée. L'actionnement successif à l'ouverture de la vanne 610 de la cartouche de rempissage puis de la vanne 510 de la cartouche de rechargement permet alors en raison de la dépression créée dans le corps de récipient 1, autour du réservoir souple 2, d'assurer le remplissage de celui-ci par la substance visqueuse de traitement. Le corps de cartouche en matériau souple de la cartouche de remplissage 6 permet bien entendu d'assurer un remplissage correct du réservoir souple 2.

Bien entendu, le mode de rechargement précédemment décrit s'applique essentiellement, en vue d'un rechargement sur site opératoire ou sur site d'intervention. Bien entendu, le rechargement peut être simplement effectué à partir d'une pompe permettant l'injection sous pression de la substance visqueuse considérée, avec si nécessaire, en fonction du degré de viscosité de celle-ci, l'utilisation d'un électro-aimant permettant de réduire la raideur résultante des ressorts, compte tenu de la présence des pièces magnétiques 2310 et 2320, telles que représentées en figures 1b ou 1c.

On a ainsi décrit un distributeur de substance visqueuse particulièrement performant et permettant une utilisation, tant dans le but d'assurer la distribution de substances alimentaires que de substances à propriété cosmétologique et/ou médicamenteuse. Dans ce dernier cas, les modes de réalisation de la figure 3a, 3b et 4 apparaissent particulièrement avantageux, puisque dans le cas de l'utilisation d'émulsion médicamenteuse ou cosmétologique telle que la BIAFINE, un réservoir tampon d'une capacité de 50 ml permet, en tout état de cause, même en l'absence de pression exercée pour la distribution de cette substance à un blessé d'en récupérer le contenu afin d'assurer des soins immédiats.

En outre, après obturation de la fente de distribution par la pièce en forme de manchon cylindrique ouvert, la substance visqueuse restant dans la fente est à l'abri de l'air et des souillures et il n'existe pas de risque de dessication de cette dernière puisque celle-ci reste en contact de la masse de substance contenue dans le réservoir tampon.

La paroi interne du corps de récipient peut, après usinage convenable, permettant le libre glissement des bords latéraux des lames élastiques lors du remplissage de la chambre de réception 2300 ou lors de la distribution de la substance visqueuse comporter un revêtement d'aluminium vernis.

Afin d'améliorer le glissement de l'extrémité latérale des lames élastiques 231, 232 sur la paroi interne du corps de récipient 1, les lames élastiques précitées peuvent avantageusement ainsi que représenté en figure 7 comporter un bourrelet de section arrondie, bourrelet noté 231a, 231b, 232a, 232b. Ce bourrelet peut être ménagé lors de la réalisation des lames élastiques précitées ou être rapporté et constitué par une tige cylindrique en polytetrafluoréthylène par exemple, la tige cylindrique recouvrant la totalité de l'extrémité latérale précitée. Dans ce cas, la tige de polytétrafluoréthylène peut présenter un diamètre de quelques millimètres, celle-ci étant fendue le long d'une de ses lignes génératrices et le bord latéral de la lame élastique correspondant étant inséré dans la fente précitée et fixé à celle-ci par thermocompression ou par collage par exemple.

Le récipient décrit précédemment dans la description comporte, pour constituer les moyens élastiques 23, deux lames élastiques formant ressort entre lesquelles le réservoir souple 2 est placé. Une extrémité ou bord latéral des lames élastiques prend appui contre la paroi interne du corps de récipient 1 pour former un étui déformable dans lequel le réservoir souple est placé.

Bien que donnant satisfaction dans son principe de fonctionnement, le récipient précédemment décrit présente des difficultés de réalisation pratique ou à tout le moins des difficultés d'optimalisation des composants pour une fabrication et un fonctionnement rationalisés. Ainsi, les ressorts élastiques 231, 232 doivent, afin d'appliquer à la poche réservoir une pression convenable, présenter une section d'épaisseur inférieure ou égale à 5/10 de millimètre. Dans ces conditions, lors de l'utilisation du récipient, c'est-à-dire lors du retour des lames élastiques en leur position jointive, suite à la distribution de la substance visqueuse, le bord acéré des lames élastique formant ressort prenant appui sur la paroi interne du corps de récipient cisaille celle-ci, que le corps du récipient soit constitué en matériau plastique ou même en aluminium. En outre, dans ces conditions, les lames élastiques n'exercent pratiquement plus d'effort suffisant lorsqu'elles reviennent à leur position initiale.

Le récipient distributeur de substance visqueuse, dans un autre mode de réalisation non limitatif, permet de remédier à l'inconvénient précité. Il est remarquable en ce que, en vue de réduire les contraintes de cisaillement des extrémités ou bord latéral des lames élastiques sur la paroi interne du corps de récipient, les bords du ressort sont munis d'un élément protecteur.

L'élément protecteur peut consister en un cadre de protection de la paroi interne du corps de récipient, contenu dans le corps de récipient. Les lames élastiques sont logées dans le cadre de protection et peuvent débattre librement pour assurer le remplissage en, ou la restitution et la distribution de, la substance.

Le récipient distributeur de substance visqueuse, dans son mode de réalisation précité, sera tout d'abord décrit en liaison avec la figure 8.

Conformément à la figure précitée, et en vue de réduire les contraintes de cisaillement des extrémités ou bord latéral des lames élastiques 231, 232 sur la paroi interne 1 du corps de récipient, les bords des lames élastiques précitées sont munies d'un élémement protecteur.

Selon la figure 8 précitée, constituant un mode de réalisation non limitatif, l'élément protecteur peut consister en des lames élastiques 231, 232 en forme de U et formant ressorts. Dans ce cas cependant, les lames élastiques 231, 232 étant alors repliées de façon à présenter la configuration en forme de U, l'effet de cisaillement est réduit mais la résistances des angles de pliage apparaît lors du chargement du boîtier, c'est-à-dire lors de l'admission de la substance à distribuer dans la poche 2 formant réservoir. La configuration en U précitée permet cependant une bonne restitution de la substance à distribuer.

Selon un autre mode de réalisation plus particulièrement avantageux représenté en figure 9, les lames élastiques 231, 232 peuvent être munies d'un élément protecteur, l'élément protecteur étant constitué par un cadre noté 40, dit cadre de protection de la paroi interne, dans lequel les lames élastiques 231 et 232 sont logées. Les lames élastiques 231, 232 peuvent débattre librement pour assurer le remplissage ou la restitution et la distribution de la substance à distribuer.

Ainsi qu'on le remarquera en figure 9, le cadre de protection 40 peut avantageusement être constitué par un support métallique 400 de section sensiblement carrée dont les sommets sont en appui sur la paroi interne du corps de récipient 1. Les lames élastiques 231, 232 sont alors montées selon une diagonale de la section sensiblement carrée, les bords latéraux ou extrémités des lames élastiques 231, 232 étant en appui sur la paroi interne des sommets opposés de la section du support 400. Le cadre protecteur peut être constitué par deux cornières identiques en acier de type ressort de deux dixièmes de millimètres d'épaisseur. L'angle au sommet de la diagonale recevant les lames élastiques 231, 232 peut par exemple être légèrement supérieur à 90° de façon à faciliter le débattement des lames élastiques 231 et 232 précitées lors du chargement du récipient en substance visqueuse à distribuer et lors de la restitution de cette substance visqueuse lorsque les ressorts ou lames élastiques 231, 232 appliquent leur pression sur la poche réservoir 2 pour assurer la distribution de la substance visqueuse précitée.

Bien entendu, le cadre de protection 40 peut être constitué par un support 400 s'étendant sur tout ou partie de la longueur du corps de récipient 1. Cette caractéristique apparaît notamment sur la figure 10 sur laquelle on a représenté en particulier le support 400 constituant le cadre de protection 40.

Les deux cornières rectangulaires sont disposées de façon que leurs bords libres adjacents, constituant les sommets de la diagonale ne comportant pas les lames élastiques 231, 232, soient jointifs mais susceptibles de jouer librement. Ainsi, le suport 400, de par son élasticité propre, permet-il de renforcer l'action des lames élastiques 231, 232 lors de leur retour au cours de la distribution de la substance visqueuse.

Une description plus détaillée du récipient objet de l'invention, dans le mode de réalisation précité, sera donnée maintenant en liaison avec les figures 10, 11 et 12.

Selon les figures précitées, la tête de distribution 3 de la substance à distribuer peut être constituée en un matériau plastique injecté.

La tête de distribution 3 peut comprendre avantageusement un godet supérieur 3315 venu de moulage et servant de support pour l'ensemble du corps de récipient 1. Elle comprend également une couronne 3322 des accès et sortie de substance visqueuse coiffant le godet supérieur 3315 et une vanne 3324 d'admission de la substance visqueuse lors du chargement du récipient en substance visqueuse à distribuer.

Ainsi qu'on l'a représenté en figure 12, un canal 33240 de mise en communication de la vanne d'admission 3324 et de la poche 2 formant réservoir est prévu. Un support fixe 335B de la poche formant réservoir 2 permet de recevoir une première face externe de la poche 2, cette première face externe de la poche 2 étant rapportée sur le support fixe 335B. La première face externe de la poche peut être rapportée par collage par exemple, sur le support fixe 335B. Un support mobile 336 de la poche formant réservoir 2 est également prévu, sur lequel la deuxième face externe de la poche est rapportée de façon analogue à la première face externe. Le support mobile 336 est mobile par rapport au support fixe 335B de façon à permettre la mise en communication de la poche 2 formant réservoir et du cannal 33240. Une pièce de centrage notée 3315B venue de moulage est prévue sur laquelle le support fixe 335B prend appui. La pièce de centrage 3315B est mécaniquement solidaire du godet supérieur.

Une vis molletée 337 traverse la paroi latérale du godet supérieur 3315 et permet la commande du support mobile 336 de la poche formant réservoir par engagement-dégagement du support mobile 336 vis-à-vis du support fixe 335B afin de permettre ainsi la fermeture ou l'ouverture de la liaison du canal 33240 de mise en communication et de la poche 2 formant réservoir.

Selon un mode de réalisation avantageux, le support mobile 336 de la poche 2 formant réservoir et le support fixe 335B de cette même poche comportent chacun une lamelle élastique notée 3351, 3352 solidaire du support fixe 335B respectivement mobile 336. Chaque lamelle peut être constituée par un prolongement d'une lame élastique 231, 232 et former d'une part un canal de liaison 335A pour la substance visqueuse entre la vanne d'admission 3324 et la poche de réservoir 2 en position de dégagement du support mobile 336 par rapport au support fixe 335B de la poche 2 et d'autre part formant vanne de sécurité d'étanchéité en position d'engagement du support mobile 336 sur le support fixe de poche 335B.

Afin d'assurer l'étanchéité, chaque lamelle comporte au moins respectivement un créneau et un redan ainsi que représenté sur la figure 12 notamment permettant d'assurer la fermeture du canal de liaison 335A en position d'engagement du support mobile sur le support fixe de poche.

Selon une caractéristique avantageuse du récipient, dans le mode de réalisation précité, le corps de récipient 1 peut être formé par un tube ou manchon rapporté par sertissage sur la périphérie du godet supérieur. A cette fin, le godet supérieur peut comporter une couronne de liaison 3555 permettant le sertissage du tube ou manchon tel qu'un tube ou manchon en aluminium par exemple. Le tube ou manchon constituant corps de récipient, comporte à son extrémité opposée à l'extrémité rapportée par sertissage, un orifice 1001 muni d'un cone de centrage noté 3313. L'orifice 1001 est un orifice traversant la paroi du corps de récipient 1 pour permettre la mise en dépression de l'espace compris entre la paroi interne du corps de récipient 1 et la paroi externe de la poche formant réservoir 2.

En outre, ainsi qu'on l'a représenté en figure 12, la vanne d'admission de produit visqueux 3324 est formée par un goujon cylindrique tourillonnant dans la couronne des accès et sortie 3322 de susbtance visqueuse. Une lumière est ménagée dans le cylindre tourillonnant selon un plan diamétral de celui-ci.

Sur les figures 10, 11 et 12, on a successivement désigné par 335A un passage pour poche constituant canal de liaison pour la substance visqueuse entre la vanne d'admission 3324 et la poche réservoir 2 en position de dégagement du support mobile 336 par rapport au support fixe 335B de poche, par 335c un palier pour la vis 337. La vis et la molette 337 actionnent le support mobile 336 de la poche 2 formant réservoir.

Un exemple de réalisation de montage d'un récipient conforme au mode de réalisation précité sera décrit en liaison avec la figure 12. Le cadre de protection 40 formé par le support 400 est introduit en premier dans le corps de récipient 1 formé par exemple par un tube métallique en aluminium. Les lames élastiques formant ressort 231, 232 ont la même hauteur que le cadre de protection 40. La largeur des lames élastiques 231, 232 dépend de l'épaisseur de la poche 2 formant réservoir. De préférence, cette dernière sera formée par une poche plate en latex brut. Les lames élastiques 231, 232 viennent en butée dans les angles intérieurs du cadre de protection 40. La poche plate élastique 2 a une largeur légèrement inférieure à celle des lames élastique 231, 232, mais de préférence, la hauteur de la poche élastique 2 correspond à la hauteur comprise entre le haut de la tête de diffusion 3 et le fond du corps de récipient 1.

Il est cependant possible de jouer sur l'élasticité de la poche formant réservoir 2 pour avoir des poches standard pour des hauteurs de corps de récipient 1 différentes. La tête de distribution 3 est prévue en une seule pièce du fait que celle-ci peut être réalisée en un matériau plastique injecté pour les récipients de grande série. Le profilage de la couronne de liaison 3555 permet d'assurer la liaison avec le boitier ou corps de récipient 1.

On notera en particulier que le support mobile 336 et le support fixe 335B comportent respectivement une partie en relief et une gorge, les deux pouvant présenter un angle différent dans le but d'obtenir une étanchéité à l'air extérieur sur la partie plane entre les deux lèvres de la poche 2 formant réservoir et une étanchéité résistant à la pression intérieure exercée par les lames élastiques 231, 232.

On notera également que le support mobile 336 est muni de deux ailes latérales empêchant les hernies de la poche de se former. Le support 336 reçoit la vis 337 par un percement fileté 336B qui doit avoir une profondeur suffisante pour permettre un mouvement de 3 à 4 mm du support mobile 336. Cet écartement des lèvres de la poche 2 formant réservoir n'est nécessaire que pour la stérilisation et les rinçage de la poche ainsi que pour le remplissage du récipient présentement décrit, alors que l'ouverture d'utilisation peut être infime suivant le produit conditionné et son usage. On comprendra bien entendu que la distribution de la substance visqueuse à distribuer, le récipient étant chargé, peut être réalisée au moyen de la buse de distribution 3 telle que décrite précédemment dans la description.

Le produit conditionné peut déterminer le pas du filetage mais lorsque l'on souhaitera réaliser un conditionnement automatique de la substance visqueuse, il sera utile que l'ouverture, et surtout la fermeture, du canal de liaison 335A par l'intermédiaire de la vis 337, soit un multiple d'un demi-tour de cellle-ci. Dans ce but, la vis et la molette 337 actionnant le support mobile 336 peut être munie d'une fente pour tournevis et de guides de centrage.

Pour réaliser l'assemblage d'un récipient objet de l'invention, tel que représenté en figure 12, on profite de l'impossibilité relative de coller le latex constituant la poche formant réservoir 2 et on encolle la partie haute du support fixe 335B et du support mobile 336. La poche 2 formant réservoir est engagée, et sa partie haute est serrée entre le support fixe 335B et le support mobile 336. Les lames élastiques 231, 232 sont également encollées et appliquées sur la partie basse de la poche 2 formant réservoir, le tout étant engagé entre le cadre de protection 40 pour que le fond vienne en butée sur celui-ci. Le fait de repousser la partie supérieure du corps de récipient 1 dans la gorge 3555 de la couronne de liaison, dont le pan coupé supérieur entraîne la remontée, à raison de 1 ou 2 dixièmes de mm, permet le mouvement des ressorts mais empêche la formation d'hernies sur la poche 2 formant réservoir.

Lors du chargement, c'est-à-dire lors de l'admission de la substance visqueuse à ditribuer dans la poche formant réservoir 2, les lames élastiques 231, 232 se décollent de la poche 2 formant réservoir, tandis que les lèvres de celle-ci, qui ne subissent pratiquement pas de traction, restent collées au support fixe 335B et au support mobile 336.

Il faut cependant noter que la poche 2 formant réservoir ne contient pas du tout d'air et peut être facilement conditionnée sous pression en prévoyant un ajutage spécial pour une ouverture longue et étroite.

Mais ces poches livrées brutes de fabrication doivent parfois être lavées, stérilisées et séchées avant le conditionnement de la substance visqueuse à distribuer.

Ces opérations peuvent être faites immédiatement avant le remplissage, c'est-à-dire avant l'admission de la substance visqueuse à distribuer et en utilisant la même machine.

Dans ce but, le récipient objet de l'invention est assemblé mais non serti et posé dans un godet inférieur solidaire d'un vérin pneumatique ou hydraulique ainsi que représenté en figure 12. Bien entendu, le godet inférieur peut être remplacé par 3 tiges 338 placées en pointe de triangle et liées par une fixation souple 339 à une couronne 3310, laquelle comporte un évidement pour recevoir une ventouse 3311, laquelle, lorsque elle est solidarisée avec un tube 3312 mis sous vide, permet d'assurer un effet de ventouse avec la partie inférieure du corps de récipient 1. Sur la figure 12, on a représenté par 3314 et 3314a des joints d'étanchéité adaptés.

A titre d'exemple non limitatif, bien entendu, la ventouse 3311 et le tube 3312 peuvent ne former qu'une seule pièce ne possédant qu'un seul joint 3314. La présentation séparée de l'ensemble est faite dans l'optique d'une installation automatisée. Le récipient objet de l'invention, assemblé mais non serti remonte alors vers le godet supérieur 3315 qui assure l'enfoncement de la couronne de liaison 3555 dans le corps de récipient 1. Une jupe élastique 3316 entoure à la fois le godet supérieur 3315 et des machoires de repoussage 3317, actionnées par des verins correspondants 3318, permettent alors d'assurer temporairement l'étanchéité. Une prise 3319 ménagée sur le godet supérieur 3315 permet alors d'effectuer le vide dans l'ensemble du récipient tandis que le sertissage ou repoussage remonte le suppport de poche fixe 335B et le support de poche mobile 336 contre le joint d'accès 3320 puisque le corps de récipient 1 ne peut plus redescendre. Une contre-plaque de maintien 3321 du joint d'accès 3320 permet d'assurer le maintien de celui-ci. Le godet supérieur 3315 et la contre-plaque 3321 sont engagés dans la couronne d'accès 3322 dont l'étanchéité au vide est également assurée par la jupe élastique d'étanchéité 3316. L'admission du produit ou substance visqueuse à distribuer dans le récipient est effectuée par l'intermédiaire d'une buse d'arrivée notée 3323, l'admission de la substance visqueuse précitée étant commandée par la vanne d'admission 3324.

On a en outre représenté en 3325 et 3326 de multiples possibilités d'accès et de sortie pour réaliser le vide au voisinage extérieur de la poche 2 formant réservoir. Le tournevis et la molette 3327 et 3328 pénètrent dans le volume mis sous vide, la jupe élastique d'étanchéité 3316 assurant l'étanchéité. Le recul ou dégagement du support mobile de poche 336 et l'ouverture de la vanne d'accès 3324 permettent d'assurer alors, soit l'arrivée du produit à conditionner, c'est-à-dire la substance visqueuse à conditionner et à distribuer, soit celle de produit de rinçage-stérilisation puis d'air chaud de séchage.

Dans le second cas, l'ouverture et la fermeture du vide permettent alors d'aspirer puis d'expulser le ou les produits qui pourront ressortir par leur voie d'accès ou par une sortie spécifique pour être recyclés si nécesaire. Après séchage de la poche 2 formant réservoir, le produit principal ou substance visqueuse à distribuer accède à la poche 2 formant réservoir par l'ouverture de la vanne 3324. Le remplissage se fait alors par aspiration et peut être complété par une mise sous pression du produit ou substance visqueuse à distribuer. La fermeture de la vanne 3324 entraîne la coupure du vide et les vérins soutenant 3311 et 3312 redescendent ; le vide du tube 3312 est alors coupé, et, dans un système automatique, le tube 3312 et le cone de centrage 3313 de ce tube sur la ventouse 3314 se dégage totalement de la couronne formant godet 3310 pour laisser la place à la couronne suivante amenant un autre boitier ou corps de récipient.

On a ainsi décrit un récipient de distribution de substance visqueuse particulièrement performant dans la mesure où celui-ci permet de réaliser l'assemblage, le lavage, la stérilisation et le séchage de chaque récipient immédiatement avant le remplissage en substance visqueuse à distribuer et en utilisant la même machine. En outre, le récipient de conditionnement et de distribution de substance visqueuse objet de l'invention est particulièrement avantageux dans la mesure où un fonctionnement durable des lames élastiques 231, 232, compte-tenu de l'élément de protection prévu à cet effet, est obtenu.

## Revendications

1. Récipient distributeur de substance visqueuse, comportant :
- un corps de récipient (1)
- un réservoir (2) constitué en matériau souple, contenant ladite substance, place dans le corps de récipient (1)
- une tête de distribution (3) susceptible d'être commandée à l'ouverture ou à la fermeture,
- des moyens (20,23) de pression comprenant des moyens élastiques (23), prenant appui sur la paroi interne du corps de récipient (1), pour exercer, sur ledit réservoir (2), en présence de substance, une pression permanente, afin de permettre sur seule commande à l'ouverture de la tête de distribution (3), la distribution de ladite substance,
caractérisé en ce que lesdits moyens élastiques (23) sont constitués par deux lames élastiques (231, 232) formant ressort, entre lesquelles ledit réservoir souple (2) est placé, une extrémité ou bord latéral des lames élastiques prenant appui contre la paroi interne du corps de récipient (1) pour former un étui déformable dans lequel ledit réservoir souple (2) est place.

2. Récipient selon la revendication 1, caractérisé en ce que ledit réservoir (2) constitué en matériau souple est constitué en un matériau compatible avec ladite substance visqueuse, matériau tel qu'un latex, un matériau élastomère ou analogue.

3. Récipient selon la revendication 2, caractérisé en ce que l'extrémité supérieure du réservoir (2) en matériau souple est raccordée à un embout (30) directement solidaire de la tête de distribution (3).

4. Récipient selon l'une des revendications précédentes, caractérisé en ce que la tête de distribution (3) comporte un capot d'obturation (31) du corps de récipient (1), ledit capot (31) comportant une buse d'admission/distribution (32) de ladite substance visqueuse, directement reliée audit embout (30) ladite buse (32) étant munie d'une vanne (33).

5. Récipient selon la revendication 4, caractérisé en ce que la buse de distribution (32) de ladite substance visqueuse est prolongée par un ajutage de distribution (34) réglable.

6. Récipient selon la revendication 5, caractérisé en ce que ledit ajutage (34) de distribution réglable comporte :
- un tube cylindrique (340), ledit tube cylindrique (340) étant muni sur une de ses lignes génératrices d'une lente (3401) de largeur d'ouverture déterminée,
- un moyen (341) obturateur de lente, ledit moyen obturateur de fente étant susceptible d'être commandé pour dégager ou obturer ladite fente (3401) ménagée sur le tube cylindrique.

7. Récipient selon la revendication 6, caractérisé en ce que ledit moyen (341) obturateur comprend :
- une pièce (3410) en forme de manchon cylindrique ouvert, comportant au niveau d'un de ses bords latéraux un prolongement (3411) formant languette de manoeuvre, ladite pièce (3410) étant engagée à rotation autour dudit tube cylindrique (340) de façon, sur commande de ladite languette de manoeuvre (3411), à dégager ou obturer ladite fente (3401) ménagée sur le tube cylindrique,
- un ressort (3412) de rappel prenant appui sur le capot (31) d'obturation du corps de récipient (1) et sous la languette de manoeuvre (3411), ledit ressort maintenant ladite fente (3401) en position obturée en l'absence d'actionnement de la languette de manoeuvre.

8. Récipient selon la revendication 7, caractérisé en ce que, en vue d'assurer une distribution de la substance visqueuse selon une largeur d'écoulement déterminée, ladite pièce (3410) en forme de manchon cylindrique ouvert comporte au niveau de son bord latéral opposé au bord latéral comportant ledit prolongement (3411) formant languette de manoeuvre, un bord d'obturation (3411) comportant au moins une partie inclinée par rapport à l'axe longitudinal de ladite fente.

9. Récipient selon la revendication 8, caractérisé en ce que ledit bord d'obturation (3413) comprend deux parties inclinées opposées (A,B) formant chevron, les deux parties inclinées, de longueur identique, étant reliées par une échancrure (C) dont la dimension correspond sensiblement à l'épaisseur de la fente (3401).

10. Récipient selon l'une des revendications 7 à 9, caractérisé en ce que ladite pièce (3410) en forme de manchon cylindrique ouvert comporte des graduations représentatives par rapport à un repère de la dimension d'ouverture de la fente (3401).

11. Récipient selon l'une des revendications 6 à 10, caractérisé en ce que l'axe longitudinal du tube cylindrique (340) et de la paroi (3410) en forme de manchon cylindrique ouvert est perpendiculaire à l'axe longitudinal de la buse (32) d'admission/distribution.

12. Récipient selon l'une des revendications 6 à 10, caractérisé en ce que l'axe longitudinal du tube cylindrique (340) et de la pièce (3410) en forme de manchon cylindrique ouvert est parallèle à l'axe longitudinal de la buse (32) d'admission/distribution et dans le prolongement de celui-ci.

13. Récipient selon l'une des revendications 6 à 12, caractérisé en ce que la pièce (3410) en forme de manchon est montée à glissement sur le tube cylindrique (340) entre deux guides latéraux (3414,3415) assurant l'étanchéité.

14. Récipient selon l'une des revendications 12 ou 13, caractérisé en ce que ladite pièce (3410) en forme de manchon cylindrique ouvert et le tube cylindrique (340) présentent un diamètre très supérieur au diamètre de la buse (32) d'admission/distribution formant, pour ces derniers, axe central, l'espace (3432) compris entre la buse de distribution (32) et ledit manchon cylindrique ouvert (3410) et ledit tube cylindrique (340) formant un réservoir tampon.

15. Récipient selon la revendication 14, caractérisé en ce que l'ensemble constitué par ledit tube cylindrique (340) et par le manchon cylindrique ouvert (3410) formant réservoir tampon comprend deux parois circulaires d'obturation, une première paroi circulaire (3421), formant fond, étant munie d'un trou traversant (34210) et une deuxième paroi circulaire (3422), formant couvercle, étant munie d'un trou borgne (34220), ledit trou traversant et ledit trou borgne présentant un diamètre permettant l'enfichage dudit ensemble sur la buse d'admission/distribution (32).

16. Récipient selon l'une des revendications 14 ou 15, caractérisé en ce que ladite vanne (33) étant supprimée, ladite paroi (3422) formant couvercle est munie d'une valve (3423) directement reliée à la buse d'admission/distribution (32) ladite valve (3423) présentant un embout femelle externe (34230) permettant le chargement dudit réservoir souple (2) en substance visqueuse à partir d'un embout mâle (34231) relié à une réserve de substance visqueuse en surpression relative par rapport à la cavité interne dudit réservoir souple (2).

17. Récipient selon l'une des revendications 1 à 16, caractérisé en ce que le corps de récipient (1) est constitué en un matériau rigide ou semi-rigide.

18. Récipient selon la revendication 17, caractérisé en ce que ledit corps de récipient comporte au moins un évent (10) muni ou non d'une valve (100).

19. Récipient selon l'une des revendications 1 à 18, caractérisé en ce que la paroi interne du corps de récipient comporte un revêtement d'aluminium verni.

20. Récipient selon l'une des revendications précédentes, caractérisé en ce que l'extrémité latérale des lames élastiques (231, 232) comporte un bourrelet de section arrondie (231A, 231B) ; (232A, 232B).

21. Récipient distributeur de substance visqueuse selon la revendication 1, caractérisé en ce que en vue de réduire les contraintes de cisaillement des extrémités ou bord latéral des lames élastiques sur la paroi interne du corps de récipient (1) ledit récipient comporte en outre un cadre (40) de protection de ladite paroi interne dans lequel lesdites lames élastiques (231, 232) sont logées et peuvent débattre librement pour assurer le remplissage en, ou la restitution et la distribution de ladite substance.

22. Récipient selon la revendication 21, caractérisé en ce que ledit cadre de protection (40) est constitué par un support (400) de section sensiblement carrée dont les sommets sont en appui sur la paroi interne du corps de récipient (1), lesdites lames élastiques (231, 232) étant montées selon une diagonale de la section sensiblement carrée, les bords latéraux ou extrémités desdites lames élastiques (231, 232) étant en appui sur la paroi interne de deux sommets opposés de ladite section dudit support (400).

23. Récipient selon l'une des revendications 21 ou 22, caractérisé en ce que le cadre de protection (40) constitué par un support (400) s'étend sur tout ou partie de la longueur du corps de récipient (1).

24. Récipient selon la revendication 21, caractérisé en ce que la tête de distribution (3) de ladite substance est en matériau plastique injecté.

25. Récipient selon la revendication 24, caractérisé en ce que la tête de distribution 3 comprend :
- un godet supérieur (3315) venu de moulage et servant de support pour l'ensemble du corps de récipient (1),
- une couronne (3322) des accès et sorties de substance visqueuse coiffant ledit godet supérieur (3315),
- une vanne (3324) d'admission de ladite substance visqueuse,
- un canal (33240) de mise en communication de la vanne d'admission (3324) et de la poche (2) formant réservoir,
- un support fixe (335B) de la poche formant réservoir (2) sur lequel une première face externe de la poche est rapportée,
- un support mobile (336) de la poche formant réservoir sur lequel la deuxième face externe de la poche est rapportée, ledit support mobile (336) étant mobile par rapport au support fixe (335B) de façon à permettre la mise en communication de ladite poche (2) formant réservoir et du canal (33240),
- une pièce de centrage (3315A) venue de moulage et sur laquelle ledit support fixe (335B) prend appui, ladite pièce de centrage (3315A) étant mécaniquement solidaire dudit godet supérieur,
- une vis moletée (337) traversant la paroi latérale dudit godet supérieur (3315) et permettant la commande du support mobile (336) de la poche formant réservoir par engagement/dégagement du support mobile vis-à-vis du support fixe (335B) et permettre ainsi la fermeture ou l'ouverture de la liaison du canal (33240) de mise en communication et de la poche (2) formant réservoir.

26. Récipient selon la revendication 25, caractérisé en ce que le support mobile (336) de poche et le support fixe (335B) de poche comportent chacun une lamelle élastique (3351, 3352) solidaire du support mobile (336) respectivement fixe (335B), chaque lamelle constituée par un prolongement d'une lame élastique, formant d'une part canal de liaison (335A) pour la substance visqueuse entre la vanne d'admission (3324) et la poche réservoir (2) en position de dégagement du support mobile (336) par rapport au support fixe (335B) de poche, et d'autre part vanne de sécurité d'étanchéité en position d'engagement du support mobile (336) sur le support fixe de poche (335B).

27. Récipient selon la revendication 26, caractérisé en ce que, afin d'assurer l'étanchéité, chaque lamelle comporte au moins respectivement un créneau et un redan permettant d'assurer la fermeture du canal de liaison en position d'engagement du support mobile sur le support fixe de poche.

28. Récipient selon l'une des revendications 21 à 27, caractérisé en ce que le corps de récipient est formé par un tube ou manchon rapporté par sertissage sur la périphérie du godet supérieur.

29. Récipient selon la revendication 28, caractérisé en ce que le tube ou manchon constituant corps de récipient comporte à son extrémité opposée à son extrémité rapportée par sertissage, un orifice (1001) muni d'un cone de centrage, ledit orifice étant un orifice traversant la paroi du corps de récipient pour permettre la mise en dépression de l'espace compris entre la paroi interne du corps de récipient et la paroi externe de la poche formant réservoir.

30. Récipient selon la revendication 25, caractérisé en ce que la vanne de distribution(3324)est formée par :
- un goujon cylindrique tourillonnant dans la couronne des accès et sortie de substance visqueuse,
- une lumière ménagée dans ledit cylindre tourillonnant, selon un plan diamétral de celui-ci.

## Claims

1. A dispensing can for viscous substances comprising :
- a can body (1) ;
- a container (2) made of a flexible material, containing said substance and provided in the can body (1) ;
- a dispensing head (3) capable of being opened or closed on command,
- pressure means (20,23) comprising elastic means (23) supported on the internal wall of the can body (1) to exert permanent pressure on the container (2) when a substance is present so as to enable the dispensing of said substance upon only a command to open said head (3) for dispensing said substance, characterised in that said elastic means (23) consist of two elastic blades (231,232) forming springs, between which said flexible container (2) is placed, one end or lateral edge of the elastic blades being supported against the internal wall of the container body (1) to form a deformable case in which said flexible container (2) is placed.

2. A can according to claim 1, characterised in that said container (2) made of flexible material is constituted by a material compatible with said viscous substance, a material such as latex, an elastomer or a similar material.

3. A can according to claim 2, characterised in that the upper end of the container (2) made of flexible material is connected a tip (30) which is directly joined to the dispensing head (3).

4. A can according to the preceding claims, characterised in that the dispensing head (3) comprises a shutter cap (31) for the can body (1), said cap (31) comprising an inlet/dispensing nozzle (32) for said viscous substance, directly connected to said tip (30), said nozzle (32) being provided with a valve (33).

5. A can according to claim 4, characterised in that the dispensing nozzle (32) for the said viscous substance is extended by an adjustable nozzle end (34).

6. A can according to claim 5, characterised in that said adjustable nozzle end (34) comprises :
- a cylindrical tube (340), said cylindrical tube (340) being provided, on one of its generating lines, with a slit (3401) having a defined aperture width,
- a shutter means (341) for the slit, said slit shutter means being capable of being controlled to open or shut said slit (3401) made in the cylindrical tube.

7. A can according to claim 6, characterised in that said shutter means (341) comprises :
- an open cylindrical sleeve-shaped part (3410) comprising, at one of its lateral edges, an extension (3411) forming a control strip, said open cylindrical sleeve-shaped part (3410) being engaged in rotation around said cylindrical tube (340) so that, upon a control from the control strip (3411), the slit (3401) made in the cylindrical tube can be opened or shut,
- a pull-back spring (3412) supported on the shutter cap (31) of the can body (1) and beneath the control strip (3411), said spring keeping said slit (3401) in the shut position when the control strip is no actuated.

8. A can according to claim 7, characterised in that, in order to dispense the viscous substance with a defined width of flow, said open cylindrical sleeve-shaped part (3410) has a shutter edge (3411) at its lateral edge opposite to the lateral edge having the extension (3411) forming a control strip, said shutter edge comprising at least one part which is inclined with respect to the longitudinal axis of said slit.

9. A can according to claim 8, characterised in that said shutter edge (3413) has two opposite inclined parts (A,B) forming a herring-bone shape, the two inclined parts, which are of identical length, being connected by a notch (C), the size of which corresponds substantially to the thickness of the slit (3401).

10. A can according to one of claims 7 to 9, characterised in that said open cylindrical sleeve-shaped part (3410) has representative graduations with respect to a reference of the aperture dimension of the slit (3401).

11. A can according to one of claims 6 to 10, characterised in that the longitudinal axis of the cylindrical tube (340) and that of the open cylindrical sleeve-shaped part (3410) is perpendicular to the longitudinal axis of the viscous substance inlet/dispensing nozzle (32).

12. A can according to one of claims 6 to 10, characterised in that the longitudinal axis of the cylindrical tube (340) and of the open cylindrical sleeve-shaped part (3410) is parallel to the longitudinal axis of the viscous substance inlet/dispensing nozzle (32) and is in the extension of this axis.

13. A can according to one of claims 6 to 12, characterised in that the sleeve-shaped part (3410) is mounted by being slipped on to the cylindrical tube (340) between two lateral guides (3414,3415) providing imperviousness.

14. A can according to one of claims 12 or 13, characterised in that the open cylindrical sleeve-shaped part (3410) and the cylindrical tube (340) have a diameter which is far greater than the diameter of the inlet/dispensing nozzle (32) forming a central shaft for the open cylindrical sleeve-shaped part and the cylindrical tube, the space (3432) between the dispensing nozzle (32) and said open cylindrical sleeve (3410) and said cylindrical tube (340) forming a buffer container.

15. A can according to claim 14, characterised in that the set formed by the cylindrical tube (340) and by the open cylindrical sleeve (3410) forming a buffer container comprises two circular shutter walls, a first circular wall (3421) forming the bottom of the buffer container and having a through hole (34210) and a second circular wall (3422) forming the lid of the buffer container and having a blind hole (34220), said through hole and said blind hole having a diameter enabling the set to be plugged into the inlet/dispensing nozzle (32).

16. A can according to one of claims 14 or 15, characterised in that, with said valve (33) being eliminated, said wall (3422) forming a lid is provided with a valve (3423) which is directly connected to the inlet/dispensing nozzle (32), said valve (3423) having an external female tip (34230) enabling the filling of said flexible container (2) with a viscous substance through a male tip (34231) connected to a reserve of viscous substance under relative overpressure compared with the internal cavity of the flexible container (2).

17. A can according to one of claims 1 to 16, characterised in that the can body (1) is made of a rigid or semi-rigid material.

18. A can according to claim 17, characterised in that at least one vent (10) which is provided or not provided with a valve (100).

19. A can according to one of claims 1 to 18, characterised in that the internal wall of the body of the can, has a coating of varnished aluminium.

20. A can according to one of the preceding claims, characterised in that the lateral end of the elastic blades (231,232) comprises an enlargement (231A,231B) ; (232A,232B) with a rounded section.

21. A dispensing can of viscous substances according to claim 1, characterised in that, in order to reduce shearing strains at the ends of the lateral edge of the elastic blades on the internal wall of the can body (1), said can further has a shielding frame (40) for said internal wall in which said elastic blades (231,232) are housed and have free clearance to provide for the filling or restoring and dispensing of said substance.

22. A can according to claim 21, characterised in that the shielding frame (40) consists of a support (400) with a substantially square section, the apexes of which are supported on the internal wall of the body of the can (1), said elastic blades (231,232) being mounted along a diagonal of the substantially square section, the lateral edges or ends of said elastic blades (231, 232) being supported on the internal wall of two opposite apexes of said section of said support (400).

23. A can according to one of claims 21 or 22, characterised in that the shielding frame (40) consisting of a support (400) extends through the length of the can body (1) or along a part of this length.

24. A can according to claim 21, characterised in that the dispensing head (3) of said substance is an injected plastic material.

25. A can according to claim 24, characterised in that the dispensing head (3) comprises :
- an upper cup (3315) which is molded and is used as a support for the entire body of the can (1),
- a ring (3322) for the inlet and outlet of the viscous substance, capping said upper cup (3315),
- a valve (3324) to let in said viscous substance,
- a channel (33240) which makes the inlet valve (3324) communicate with the case (2) forming a container,
- a fixed support (335B) of the case forming a container (2), to which a first external side of the case is joined,
- a movable support (336) of the case forming a container, to which the second external side of the case is joined, said movable support (336) being movable with respect to the fixed support (335B) so as to enable the case forming a container (2) to be put in communication with the channel (33240),
- a molded centering piece (3315A) on which said fixed support (335B) rests, said centering piece (3315A) being mechanically joined to the upper cup,
- a knurled screw (337) going through the side wall of said upper cup (3315) and providing for the control of the movable support (336) of the case forming a container, through the engagement and release of this movable support with respect to the fixed support (335B), thus enabling the closing or opening of the connection of the channel (33240) which sets up communication, and of the case (2) forming a container.

26. A can according to claim 25, characterised in that the movable support (336) of the case and the fixed support (335B) of the case each have an elastic blade (3351,3352) joined to the moving support (336) and the fixed support (335B) respectively, each blade consisting of an extension of an elastic blade, forming, firstly, a linking channel (335A) for the viscous substance between the inlet valve (3324) and the container case (2) when the movable support (336) is in the released position with respect to the fixed support (335B) of the case and, secondly, a sealing safety valve when the movable support (336) is the engaged position on the fixed support (335B) of the case.

27. A can according to claim 26, characterised in that, in order to provide imperviousness, each blade has at least one notch and one step so as to ensure the closing of the connecting channel when the movable support is in the engaged position on the fixed support of the case.

28. A can according to one of claims 21 to 27, characterised in that the body of the can is formed by a tube or sleeve joined to the edge of the upper cup by crimping.

29. A can according to claim 28, characterised in that the tube or sleeve forming the can body has, at its end opposite the end joined by crimping, a hole provided with a centering cone, said hole being a hole that goes through the wall of the can body to enable the space between the internal wall of the can body and the external wall of the container case to be put under depression.

30. A can according to claim 25, characterised in that the dispensing valve (3324) is formed by ;
- a cylindrical bolt whirling in the viscous substance inlet and outlet ring,
- a hole made in said whirling cylinder along a diametral plane of this cylinder.

## Patentansprüche

1. Behälter zur Abgabe pastöser Produkte, umfassenend:
- ein Behältergehäuse (1),
- einen Verteilerkopf (3) geeignet für Öffnung und Schließung gesteuert zu werden,
- ein Reservoir (2) bestehend aus nachgiebigem Material welches die besagte Produkte enthält, im Behältergehäuse (1) eingebaut,
- Druckelemente (20,23) bestehend aus elastischen Elementen (23), die sich an der inneren Wand des Behälters (1) abstützen, zur Erzeugung, bei vorhandenem Produkt, eines permanenten Drucks auf das besagte Reservoir (2), so daß allein die Steuerung der Öffnung des Verteilerkopfes (3), die Verteilung des Produkts erlaubt, gekennzeichnet durch die Tatsache, daß die besagten elastischen Elemente (23) aus zwei federbildenden Streifen (231,232) zusammengesetzt sind, zwischen welchen das besagte Reservoir (2) aus nachgiebigem Material plaziert ist, ein Ende oder eine Seitenkante der elastischen Streifen stützt sich an der inneren Wand des Behältergehäuses (1) ab, um eine deformierbare Hülle zu bilden in welcher das besagte Reservoir aus nachgiebigem Material (2) plaziert ist.

2. Behälter nach Anspruch 1, dadurch gekennzeichnet, daß das besagte Reservoir (2) aus nachgiebigem Material, aus zu dem besagten pastösen Produkt kompatiblem Material, Material wie Latex, Elastomer oder vergleichbar, besteht.

3. Behälter nach Anspruch 2, dadurch gekennzeichnet daß das obere Ende des Reservoirs (2) aus nachgiebigem Material an ein Anschlußstück (30) angeschlossen ist, welches mit dem Verteilerkopf (3) eine Einheit bildet.

4. Behälter nach einem der vorstehenden Ansprüche, dadurch gekennzeichnet daß der Verteilerkopf (3) einen Verschlußdeckel (31) des Behältergehäuses (1) umfaßt, der besagte Deckel (31) umfaßt einen Füll/Verteilerstutzen (32) für besagtes pastöse Produkt, direkt mit dem Anschlußstück (30) verbunden, wobei besagter Stutzen (32) mit einem Ventil (33) bestückt ist.

5. Behälter nach Anspruch 4, dadurch gekennzeichnet daß der Verteilerstutzen (32) der besagten pastösen Produkte, durch einen regelbaren Abgabeeinsteller (34) verlängert ist.

6. Behälter nach Anspruch 5, dadurch gekennzeichnet daß der besagte regelbare Abgabeeinsteller (34) umfaßt:
- ein zylindrisches Rohr (340), besagtes zylindrisches Rohr (340) ist in Längsrichtung mit einem Schlitz (3401) mit festgelegter öffnungsbreite versehen,
- eine Vorrichtung (341) Schlitzverschluß, besagter Schlitzverschluß ist geeignet gesteuert zu werden um besagten Schlitz (3401) im zylindrischen Rohr freizumachen oder zu verschließen.

7. Behälter nach Anspruch 6, dadurch gekennzeichnet daß der besagte Schlitzverschluß (341) umfaßt:
- ein Teil (3410) in Form einer offenen zylindrischen Muffe, mit einer als Betätigungszunge (3411) verlängerten Seitenkante, besagtes Teil (3410) ist um das zylindrische Rohr (340) drehbar so angeordnet, daß bei Betätigung der besagten Betätigungszunge (3411), der im zylindrischen Rohr angebrachte besagte Schlitz (3401) freigemacht oder verschlossen werden kann,
- eine Rückholfeder (3412) abgestützt am Verschlußdeckel (31) des Behälters (1) und unter der Betätigungszunge (3411), besagte Feder hält besagten Schlitz (3401) bei nicht betätigter Betätigungszunge verschlossen.

8. Behälter nach Anspruch 7, dadurch gekennzeichnet daß, im Hinblick auf eine gesicherte Verteilung der pastösen Produkte mit bestimmter Fließbreite, besagtes Teil (3410) in Form einer offenen zylindrischen Muffe an der, der als Betätigungszunge (3411) ausgebildeten verlängerten Seitenkante gegenüberliegenden Seitenkante, eine Verschlußkante (3413) besitzt, ausgestattet mit mindestens einer Schrägen im Verhältnis zur Längsachse des besagten Schlitzes.

9. Behälter nach Anspruch 8, dadurch gekennzeichnet daß besagte Schließkante (3413) aus zwei, sich dachförmig gegenüberliegenden Schrägen (A,B) besteht, wobei die beiden Schrägen, mit identischer Länge, in der Mitte auf eine Kerbe (C) treffen deren Breite genau der Schlitzbreite (3401) entspricht.

10. Behälter nach Anspruch 7 bis 9, dadurch gekennzeichnet, daß besagtes Teil (3410) in Form einer offenen zylindrischen Muffe, Kennzeichnungen trägt die im Verhältnis zu einer Markierung der Schlitzbreite des Schlitzes (3401) stehen.

11. Behälter nach einem der Ansprüche 6 bis 10, dadurch gekennzeichnet daß die Längsachsen des zylindrischen Rohrs (340), und der Wandung (3410) in Form einer offenen zylindrischen Muffe, senkrecht zur Längsachse des Füll/Verteilerstutzens (32) stehen.

12. Behälter nach einem der Ansprüche 6 bis 10, dadurch gekennzeichnet, daß die Längsachsen des zylindrischen Rohrs (340) und des Teils (3410) in Form einer offenen Zylindrischen Muffe, parallel zur Längsachse des Füll/Verteilerstutzens (32) sind.

13. Behälter nach einem der Ansprüche 6 bis 12, dadurch gekennzeichnet, daß das Teil (3410) in Form einer offenen zylindrischen Muffe, auf dem zylindrischen Rohr (340) zwischen zwei dichtenden Längsführungen (3414,3415) gleitend montiert ist.

14. Behälter nach einem der Ansprüche 12 oder 13, dadurch gekennzeichnet, daß besagtes Teil (3410) in Form einer offenen zylindrischen Muffe, und das zylindrische Rohr (340), einen wesentlich größeren Durchmesser besitzen als der Füll/Verteilerstutzen (32) welcher für letztere eine zentrale Achse bildet, wobei der Zwischenraum (3432) zwischen besagter offenen zylindrischen Muffe (3410) und besagtem zylindrischen Rohr (340) einen Pufferspeicher bildet.

15. Behälter nach Anspruch 14, dadurch gekennzeichnet, daß die aus besagtem zylindrischem Rohr (340) und offener zylindrischer Muffe (3410) zusammengesetzte und Pufferspeicher bildende Einheit, zwei kreisförmige Verschlußwände enthält, eine erste kreisförmige, den Boden bildende, mit einer Durchgangsbohrung (34210) versehene Wand (3421), und eine zweite kreisförmige, den Deckel bildende, mit einer Sackbohrung (34220) versehene Wand (3422), besagte Durchgangsbohrung und Sackbohrung mit einem Durchmesser, der das Aufstecken besagter Einheit auf den Füll/Verteilerstutzen (32) erlaubt.

16. Behälter nach einem der Ansprüche 14 oder 15, dadurch gekennzeichnet, daß besagtes Ventil (33) ersetzt ist, besagte Deckel bildende Wandung (3422) ist mit einem, mit dem Füll/Verteilerstutzen direkt verbundenen Ventil (3423) versehen, wobei besagtes Ventil (3423) ein äußeres weibliches Anschlußstück (34230) darstellt, welches die Füllung besagten nachgiebigen Reservoirs (2) mit einem pastösen Produkt über ein männliches Anschlußstück (34231) das mit einer im Verhältnis zum inneren Hohlraum besagten nachgiebigen Reservoirs (2) unter Überdruck stehender Reserve des pastösen Produkts verbunden ist, erlaubt.

17. Behälter nach einem der Ansprüche 1 bis 16, dadurch gekennzeichnet daß das Behältergehäuse (1) aus einem steifen oder halbsteifen Material besteht.

18. Behälter nach Anspruch 17, dadurch gekennzeichnet, daß das Behältergehäuse mindestens eine, mit oder ohne Ventil (100) bestückte Öffnung (10), besitzt.

19. Behälter nach einem der Ansprüche 1 bis 18, dadurch gekennzeichnet, daß die innere Wandung des Behältergehäuses einen Überzug aus lackiertem Aluminium besitzt.

20. Behälter nach einem der vorstehenden Ansprüche, dadurch gekennzeichnet daß die Seitenkanten der elastischen Streifen (231,232) als Wulst mit abgerundetem Querschnitt (231A,231B) ; (232A,232B) ausgebildet sind.

21. Behälter zur Abgabe pastöser Produkte nach Anspruch 1, dadurch gekennzeichnet daß, im Hinblick auf eine Reduzierung der Beanspruchung durch Scherwirkung der Enden oder Seitenkanten der elastischen Streifen auf die innere Wandung des Behältergehäuses (1), besagter Behälter unter anderem einen Rahmen (40) zum Schutz besagter innerer Wandung enthält, in welchem besagte elastische Streifen (231,232) eingebaut und frei beweglich sind um das Füllen mit, oder die Abgabe und Verteilung besagter Produkt zuzulassen.

22. Behälter nach Anspruch 21, dadurch gekennzeichnet daß besagter Rahmen (40) aus einer Unterstützung (400) mit nahezu quadratischer Fläche deren Spitzen sich an der inneren Wandung des Behältergehäuses (1) abstützen besteht, besagte elastische Streifen (231,232) in einer Diagonalen der quadratischen Fläche montiert sind, die Seitenkanten oder Enden besagter elastischer Streifen (231,232) sich an der inneren Wandung zweier sich gegenüberliegender Spitzen besagter Fläche der besagten Unterstützung (400) abstützen.

23. Behälter nach einem der Ansprüche 21 oder 22, dadurch gekennzeichnet, daß sich der aus der Unterstützung (400) gebildete Schutzrahmen (40) auf die gesamte, oder Teillänge des Behältergehäuses (1) erstreckt.

24. Behälter nach Anspruch 21, dadurch gekennzeichnet daß der Verteilerkopf (3) der besagten Produkte aus gespritztem Kunststoff besteht.

25. Behälter nach Anspruch 24, dadurch gekennzeichnet daß der Verteilerkopf (3) umfaßt:
- einem gegossenen, unbearbeiteten Becher (3319) der als Halter der Behältergehäuseeinheit (1) dient,
- einen Ring (3322) für Zufuhr und Austritt der pastösen Produkte, besagten Becher (3315) oben abdeckend,
- ein Füllventil (3324) für besagte pastöse Produkt,
- einen Verbindungskanal (33240) vom Füllventil (3324) zu der das Reservoir bildenden Tasche (2),
- einen festen Halter (335B) der das Reservoir bildenden Tasche (2) auf welchem eine erste äußere Stirnseite der Tasche aufsitzt,
- einen beweglichen Halter (336) der das Reservoir bildenden Tasche auf welchem die zweite äußere Stirnseite der Tasche aufsitzt, besagter bewegliche Halter (336) ist zum festen Halter (335B) dergestalt beweglich, das eine Verbindung besagter, Reservoir bildender Tasche (2) mit dem Kanal (33240) ermöglicht wird,
- ein gegossenes unbearbeitetes Zentrierungsteil (3315A) auf welchem sich der besagte feste Halter (335B) abstützt, besagtes Zentrierungsteil (3315A) ist mechanisch mit besagtem oberen Becher verbunden,
- eine die Längswandung besagten oberen Bechers (3315) traversierende Rändelschraube (337), welche die Steuerung des beweglichen Halters (336) der das Reservoir bildenden Tasche, durch Annähern/Entfernen des beweglichen Halters zum festen Halter (335B), und somit das Schließen oder öffnen des Verbindungskanals (33240) mit der das Reservoir bildenden Tasche erlaubt.

26. Behälter nach Anspruch 25, dadurch gekennzeichnet daß der bewegliche Halter (336) der Tasche, und der feste Halter (335B) der Tasche, jeweils eine elastische Lamelle (3351,3352) fest verbunden mit dem festen Halter (336) beziehungsweise mit dem beweglichen Halter (335B) umfaßt, jede Lamelle bestehend aus der Verlängerung eines elastischen Streifens welcher einerseits einen Verbindungskanal (335A) für die pastöse Produkt, zwischen dem Zuführungsventil (3324) und der Reservoir Tasche (2) bei entfernter Position des beweglichen Halters (336) zum festen Kalter (335B) der Tasche, und andererseits in angenäherter Position des beweglichen Halters (336) zum festen Halter (335A) der Tasche, ein Sicherheitsdichtventil bildet.

27. Behälter nach Anspruch 26, dadurch gekennzeichnet daß zur Sicherheit der Dichtigkeit, jede Lamelle mindestens eine Kerbe und einen Zacken umfaßt, welche das Verschließen des Verbindungskanals bei angenäherter Position des beweglichen Halters zum festen Halter der Tasche erlauben.

28. Behälter nach einem der Ansprüche 21 bis 27, dadurch gekennzeichnet, daß das aus einem Rohr oder Muffe geformte Behältergehäuse durch Falzen mit der Oberfläche des oberen Bechers verbunden ist.

29. Behälter nach Anspruch 28, dadurch gekennzeichnet, daß, das Behältergehäuse bildende Rohr oder Muffe an dem durch Falzen verbundenen gegenüberliegenden Ende, einen mit Zentrierkonus versehenen Stutzen umfaßt, besagter Stutzen traversiert die Wandung des Behältergehäuses um eine Druckentlastung des Raumes zwischen innerer Wandung des Behältergehäuses und äußerer Wandung der Reservoir bildenden Tasche zu erlauben.

30. Behälter nach Anspruch 25, dadurch gekennzeichnet, daß das Verteilerventil (3324) gebildet ist aus:
- einem zylindrischen Stift, gelagert im Ring der Zuführ und Austrittsöffnung,
- einer senkrecht zur Längsachse eingebrachten Öffnung in besagtem gelagerten Zylinder.
